# EUROPÄISCHE PATENTSCHRIFT

(11) **EP 0 081 164 B1**
(45) Veröffentlichungstag und Bekanntmachung des Hinweises auf die Patenterteilung: **13.08.1986**
(21) Anmeldenummer: 82110952.7
(22) Anmeldetag: 26.11.1982
(51) Int. Cl.: H01H 50/54, H01H 50/60

(54) **Elektromagnetisches Relais**
Electromagnetic relay
Relais électromagnétique

(30) Priorität: 30.11.1981 DE 8134890 U
(43) Veröffentlichungstag der Anmeldung: 15.06.1983
(73) Patentinhaber: SIEMENS AKTIENGESELLSCHAFT, 80333 München (DE)
(72) Erfinder: Bilgram, Helmut, D-8000 München 40 (DE); Müller, Erwin, Dipl.-Ing., D-8000 München 71 (DE)

## Beschreibung

Die Erfindung bezieht sich auf ein elektromagnetisches Relais mit einer Spule, deren Achse parallel zur Grundebene des Relais liegt und deren Kern an einem Ende eine Polfläche für einen an einer Jochkante gelagerten Anker bildet, mit einem mit dem Spulenkörper verbundenen isolierenden Träger, welcher im Bereich des dem Anker zugewandten Spulenflansches zwei sich senkrecht zur Grundebene erstreckende, mit Anschlußelementen versehene Gegenkontaktelemente trägt, von denen das erste einen ersten Kontaktabschnitt und das zweite zwei in parallelen Ebenen liegende, durch mehrfache Abwinkelung gegeneinander versetzte Abschnitte aufweist, wobei der das freie Ende dieses zweiten Gegenkontaktelementes bildende Abschnitt als zweiter Kontaktabschnitt mit dem ersten Kontaktabschnitt fluchtend in einer gemeinsamen Ebene liegt, und mit einer am Anker befestigten Brückenkontaktfeder, welche in ihrer ersten Schaltstellung den ersten und den zweiten Kontaktabschnitt überbrückt.

Aus der US-A-4 254 391 ist ein derartiges Relais bekannt, wobei zwei Gegenkontaktelemente für den Brückenkontakt hintereinander auf dem Grundkörper befestigt sind und zueinander in verhältnismäßig geringem Abstand senkrecht zur Grundebene verlaufen. Das zweite Brückenkontaktelement ist dabei länger als das erste und über dem freien Ende des ersten so abgekröpft, daß sein kontaktgebender Abschnitt über dem ersten in dessen Ebene liegt. Da die beiden Gegenkontaktelemente im geringen Abstand parallel zueinander geführt werden, ist eine zusätzliche Isolier zwischenlage erforderlich, die bei der Entgegenhaltung im Grundkörper angeformt ist. Außerdem braucht dieses bekannte Relais im Ruhezustand des Ankers einen zusätzlichen Anschlag, der durch eine entsprechende Gestaltung des Grundkörpers geschaffen wird.

Daneben sind andere Relais mit einer unmittelbar am Anker befestigten Kontaktfeder bekannt (DE-U-6 940 437). Sie finden Anwendung zum Schalten relativ hoher Ströme bei relativ geringen Spannungen, etwa in Kraftfahrzeugen oder dergleichen. Die mit einem oder mit zwei Gegenkontakten zusammenwirkende Kontaktfeder am Anker besitzt üblicherweise einen Stromanschluß in Form einer Litze, welche über das Joch oder unmittelbar zu einem eigenen Löt- oder Steckanschluß führt. Vielfach bildet die Kontaktfeder auch lediglich mit einem Gegenkontaktelement einen Schließer oder einen Öffner, während anstelle des obenerwähnten zweiten Gegenkontaktelementes ein Anschlag für die Ruhestellung der Kontaktfeder und damit auch des Ankers vorgesehen ist.

Beim Schalten hoher induktiver Lasten mit einem solchen Relais kommt es häufig zu stehenden Lichtbögen, die sich nur durch aufwendige Funkenlöschungen vermeiden lassen. Deshalb werden für derartige Lasten häufig herkömmliche Brückenkontaktrelais der eingangs genannten Art eingesetzt. Bei diesen Brückenkontaktrelais sind jedoch durch die Anordnung der Gegenkontaktelemente auf einer Seite der Kontaktfeder auch deren Anschlußelemente anders angeordnet als bei den herkömmlichen Umschaltkontaktrelais. Ein einfacher Austausch ist deshalb wegen der unterschiedlichen Anschlußkonfiguration nicht ohne weiteres möglich.

Aufgabe der Erfindung ist es, ein einfaches Relais der eingangs genannten Art zu schaffen, bei dem die Gegenkontaktelemente der Brückenkontaktanordnung so angeordnet und gestaltet sind, daß das Relais die gleichen Abmessungen wie ein herkömmliches Umschaltkontaktrelais aufweisen kann und daß dieses Relais auch ohne zusätzliche Maßnahmen oder Elemente eine genau festgelegte Hubbegrenzung für den Anker bzw. die am Anker befestigte Kontaktfeder aufweist.

Erfindungsgemäß wird diese Aufgabe dadurch gelöst, daß das zweite Gegenkontaktelement mit seinem zum Anschlußelement hin liegenden Abschnitt dem ersten Kontaktabschnitt derart gegenübersteht, daß es mit diesem die Brückenkontaktfeder einschließt und die Brückenkontaktfeder in ihrer zweiten Schaltstellung an diesem Abschnitt anliegt und daß das zweite Gegenkontaktelement mit seinem abgewinkelten Bereich die Ebene der Brückenkontaktfeder kreuzt.

Durch die erfindungsgemäße Gestaltung ist die Kontaktfeder wie bei einer Umschaltkontaktanordnung zwischen den beiden Gegenkontaktelementen angeordnet. Die als Kontaktbrücke dienende Kontaktfeder liegt in einem Schaltzustand an beiden Gegenkontaktelementen an. Da also lediglich das freie Ende der Kontaktfeder als Brückenkontakt dient und damit stromführend ist, braucht die Kontaktfeder selbst keinen Stromanschluß, so daß der Strompfad erheblich kürzer ist und die aufwendige und bei hohen Strömen problematische Litzenverbindung entfällt. Das zweite Gegenkontaktelement dient dabei gleichzeitig zur Hubbegrenzung des Ankers, so daß keine Hubeinstellung notwendig wird. Die Kontakte werden zweckmäßigerweise so justiert, daß das Schließen und offne.glalchzeiting erfolgt. Anstelle der zwei Einzelkontaktniete kann auch ein Längskontaktstück verwendet werden, so daß die Feder keinen Strom mehr führen muß. Das hat den Vorteil, daß billiges Federmaterial verwendet werden kann.

Ausführungsbeispiele der Erfindung werden nachfolgend anhand der Zeichnung näher erläutert. Es zeigt
Fig. 1 und 2 ein erfindungsgemäß gestaltetes Relais in zwei Seitenansichten,
Fig. 3 und 4 ein etwas abgewandeltes Relais ebenfalls in zwei Ansichten,
Fig. 5 eine gegenüber den vorhergehenden Figuren abgewandelte Ausfürungsform eines Gegenkontaktselementes,
Fig. 6, 7 und 8 eine weitere Ausführungsformen einer Kontaktanordnung in drei Ansichten,
Fig. 9 und 10 zwei weitere Ausführungsformen für eine Kontaktfeder.

Das Relais nach den Fig. 1 und 2 besitzt eine Spule 1 mit den Spulenflanschen 2 und 3, deren Achse paralelle zur Grundebene oder Einbauebene des Relais liegt. Der nicht sichtbare Kern ist mit einem Ende an ein Joch 4 angekoppelt, welches die Spule an zwei Seiten umgreift und an dessen kante 5 ein plattenförmiger Anker 6 gelagert ist. Am Anker ist unmittelbar eine Kontaktfeder 7 über Nietungen oder Schweißverbindungen 8 befestigt, die mit ihremß freien Ende 7a zwischen einem ersten Gegenkontaktelement 9 und einem zweiten Gegenkontaktelement 10 bewegbar ist. Beide Gegenkontaktelemente sind jeweils mit einem Anschlußstift, einem Stecker- oder Lötstift 9a bzw. 10a, versehen. Die Gegenkontaktelemente 9 und 10 sind in einem isolierenden Träger 11 verankert, welcher im vorliegenden Beispiel am Spulenflansch, 3 angeformt ist. Dieser Träger könnte aber auch in Form einer Grundplatte auf beliebige Weise mit der Spule verbunden sein.

Bei herkömmlichen Relais dieser Art kann das Gegenkontaktelement 10 entweder ganz entfallen, wenn lediglich ein Schließer gebildet werden soll, oder anstelle des Gegenkontaktelementes 10 ist ein Anschlag zur Hubbegrenzung des Ankers vorgesehen. Wird jedoch ein Umschaltkontakt gewünscht, so ist das Gegenkontaktelement 10 bei solchen Relais spiegelbildlich zum Gegenkontaktelement 9 angeordnet, so daß die Kontaktfeder 7 zwischen beiden hin und her schaltet.

Beim erfindungsgemäßen Relais nach den Fig. 1 und 2 dagegen besitzt das Gegenkontaktelement 10 eine Verlängerung 10b, welche die Kontaktfeder 7 an ihrer oberen Kante U-förmig umgreift und einen Kontaktabschnitt 12 bildet. Dieser Kontaktabschnitt 12 ist in einem Abstand über dem Gegenkontaktabschnitt 9 so angeordnet, daß er mit diesem fluchtet. Sowohl das Gegenkontaktelement 9 als auch der Kontaktlappen 12 sind jeweils mit einem Kontaktniet versehen, welche mit entsprechenden Kontaktnieten der Kontaktfeder 7 als Brückenkontakt zusammenwirken.

Beim Relais nach den Fig. 3 und 4 ist anstelle des zweiten Gegenkontaktelements 10 mit der U-förmigen Verlängerung nunmehr ein Z-förmig ausgebildetes Gegenkontaktelement 13 vorgesehen, welches eine abgekröpfte Verlängerung 14 mit einem Kontaktabschnitt 15 besitzt, welcher wiederum mit dem ersten Gegenkontaktelement 9 fluchtet. Der Mittelabschnitt 14 des Gegenkontaktelementes 13 greift dabei durch eine Ausnehmung 16 der Kontaktfeder 17, welche wiederum am Anker 6 befestigt ist und mit ihren beiden freien Enden 17a und 17b einen Brückenkontakt zwischen dem ersten Gegenkontaktelement 9 und dem Kontaktabschnitt 15 bildet.

Fig. 5 zeigt eine weitere Ausführungsform für das zweite Gegenkontaktelement. Dieses Gegenkontaktelement 18 ist mit einer Verlängerung 19 U-förmig um das freie Ende der Kontaktfeder 7 oder 17 herum gebogen und bildet einen Kontaktabschnitt 20. Dieser Kontaktabschnitt 20 verläuft mit dem ersten Gegenkontaktelenent 9 fluchtend, parallel zum Fuß des zweiten Gegenkontaktelementes 18, ist jedoch gegenüber diesem so nach oben versetzt, daß der Kontaktniet auch nach der Biegung des Gegenkontaktelementes 18 aufgebracht werden kann. Zur Erleichterung des Einnietens besitzt das Gegenkontaktelement 18 außerdem eine Ausnehmung 18a. Weiterhin kann seitlich an der Verlängerung 19 des Gegenkontaktelementes 18 ein Kühlblech 21 angeformt sein. Dieses dient zur Wärmeabstrahlung beim Schalten hoher Ströme.

In den Fig. 6 bis 8 ist in drei Ansichten eine weitere Ausführungsform der Kontaktanordnung gezeigt. Dabei ist das erste Gegenkontaktelement 22 in einem Täger 23 verankert. Ein rechtwinklig abgebogener Kontaktabschnitt 24 trägt den Kontaktniet 25. Das zweite Gegenkontaktelement 26 ist in rechten Winkel zum ersten Gegenkontaktelement 22 im Träger 23 verankert. Es besitzt eine Verlängerung 27, welche U-förmig von unten die nicht dargestellte Kontaktfeder umgreift und einen angeformten Kontaktabschnitt 28 besitzt, weicher mit dem Kontaktabschnitt 24 fluchtet. Dieser Kontaktabschnitt 28 besitzt einen Kontaktniet 29. Mit den beiden Kontaktnieten 25 und 29 bildet die nicht dargestellte Kontaktfeder einen Brückenkontakt. Am zweiten Gegenkontaktelement 26 ist außerdem ein Fortsatz 30 angeformt, welcher als. justierbarer Anschlag für die Kontaktfeder dient.

Die Kontaktfeder kann entsprechend Fig. 1 L-förmig ausgebildet sein. Fig. 9 und 10 zeigen Weiterbildungen dieser Kontaktfeder. So besitzt die Kontaktfeder 31 gemäß Fig. 9 zwischen ihrem Befestigungsteil 31 a am Anker und ihrem Kontaktbrückenteil 31 b einen beiderseitigen Einschnitt 32, so daß die beiden Teile der Feder lediglich über einen Torsionssteg 33 verbunden sind. Dadurch kann sich die Kontaktfeder beim Schalten etwas verwinden, um Toleranzen bei den Gegenkontaktelementen bzw. den Kontaktabschnitten auszugleichen.

Eine andere Ausführungsform der Kontaktfeder zeigt Fig. 10. Die dort dargestellte Kontaktfeder 34 besitzt eine Ausnehmung 35, die ebenfalls als Querschnittsverminderung dient und ein Verwinden der Feder zum Toleranzausgleich ermöglicht. Die Feder 34 ist dabei formstabiler als die Feder 31. Durch die trapezförmig nach innen verlaufenden Kanten 36 der Ausnehmung 35 kann die Federwirkung auf einen gewünschten optimalen Wert eingestellt werden.

Die Querschnittsverminderung bei den Federn nach Fig. 9 und 10 wirkt sich auch in keiner Weise auf die Stromführung aus, da im Gegensatz zu herkömmlichen Relais dieser Art die Kontaktfedern nur mit ihrem freien Ende den Strom als Brückenkontakt führt. Beim Schalten sehr hoher Ströme kann es auch zweckmäßig sein, die Kontaktfeder an ihrem freien Ende umzuknicken und damit den stromführenden Querschnitt zu verdoppeln.

## Patentansprüche

1. Elektromagnetisches Relais mit einer Spule (1), deren Achse parallel zur Grundebene des Relais liegt und deren Kern an einem Ende eine Polfläche für einen an einer Jochkante (5) gelagerten Anker (6) bildet, mit einem mit dem Spulenkörper verbundenen isolierenden Träger (11), welcher im Bereich des dem Anker (6) zugewandten Spulenflansches (3) zwei sich senkrecht zur Grundebene erstreckende, mit Anschlußelementen (9a, 10a) versehene Gegenkontaktelemente (9, 10; 9,13; 9,18; 22, 26) trägt, von denen das erste (9; 22) einen ersten Kontaktabschnitt (9b, 24) und das zweite (10; 13; 18; 26) zwei in parallelen Ebenen liegende, durch mehrfache Abwinkelung gegeneinander versetzte Abschnitte (10, 12; 13, 15; 18,20; 26, 28) aufweist, wobei der das freie Ende dieses zweiten Gegenkontaktelementes bildende Abschnitt als zweiter Kontaktabschnitt (12; 15; 20; 28) mit dem ersten Kontaktabschnitt (9b; 24) fluchtend in einer gemeinsamen Ebene liegt, und mit einer am Anker (6) befestigten Brückenkontaktfeder (7; 17), welche in ihrer ersten Schaltstellung den ersten und den zweiten Kontaktabschnitt überbrückt,
dadurch gekennzeichnetz,
daß das zweite Gegenkontaktelement (10; 13; 18; 26) mit seinem zum Anschlußelement (10a) hin liegenden Abschnitt (10; 13; 18; 26) dem ersten Kontaktabschnitt (9b; 24) derart gegenübersteht, daß es mit diesem die Brückenkontaktfeder (7; 17) einschließt und die Brückenkontaktfeder in ihrer zweiten Schaltstellung an diesem Abschnitt (10; 13; 18; 26) anliegt und daß das zweite Gegenkontaktelement (10; 13; 18; 26) mit seinem abgewinkelten Bereich (10b; 14; 19; 27) die Ebene der Brückenkontaktfeder (7; 17) kreuzt.

2. Relais nach Anspruch 1, dadurch gekennzeichnet, daß das zweite Gegenkontaktelement (10) mit seinem abgewinkelten Bereich (10b) das freie Ende der Brückenkontaktfeder (7) U-förmig umgreift.

3. Relais nach Anspruch 1, dessen die Brückenkontaktfeder (17) an ihrem freien Ende einen Schlitz (16) aufweist, dadurch gekennzeichnet, daß das zweite Gegenkontaktelement (13) mit seinem abgewinkelten Bereich (14) durch den Schlitz (16) hindurchgreift.

4. Relais nach Anspruch 1, dadurch gekennzeichnet, daß der zweite Kontaktabschnitt (20) gegenuber dem parallelen, im Träger eingespannten Abschnitt des zweiten Gegenkontaktelementes (18) in senkrecht zur Grundebene verlaufender Richtung versetzt angeordnet ist.

5. Relais nach einem der Ansprüche 1 bis 4, dadurch gekennzeichnet, daß am zweiten Gegenkontaktelement (26) ein justierbarer Anschlag (30) für die Kontaktfeder angeformt ist.

6. Relais nach einem der Ansprüche 1 bis 5, dadurch gekennzeichnet, daß das erste Gegenkontaktelement (22) im rechten Winkel zum zweiten Gegenkontaktelement (26) im Träger (23) verankert ist und einen rechtwinklig abgebogenen ersten Kontaktabschnitt (24) aufweist.

## Claims

1. An electro-magnetic relay with a coil (1) whose axis extends parallel to the base plate of the relay and has a core which at one end forms a pole face for an armature (6) mounted on a yoke edge (5), with an insulating carrier (7) connected to the coil body and having in the region of the coil flange (3) which faces towards the armature (6) two counter-contact elements (9,10: 9,13: 9,18: 22, 26) which extend at right angles to the base plane and are provided with connecting elements (9a, 10a), of which the first counter-contact element (9: 22) comprises a first contact section (9b; 24) and the second countercontact element (10; 13: 18; 26) comprises two sections (10, 12; 13, 15; 18, 20; 26, 28) arranged in parallel planes and offset relative to one another in that they are multiply bent at right angles, where that section which forms the free end of this second countercontact element is arranged in alignment with the first contact section (9b; 24) as a second contact section (12; 15; 20; 28), in a common plane, and a bridge contact spring (7; 17) attached to the armature (6) which, in its first switching poisition, bridges the first and second contact sections, characterised in that in a section (10: 13; 18: 26) directed towards the connecting element (10a), the second counter-contact element (10: 13; 18; 26) is arranged opposite the first contact section (9b; 24) such that, together with the latter, it encloses the bridge contact spring (7: 17), and in its second switching position the bridge contact spring contacts this section (10: 13; 18; 26), and that with its angled zone (10b: 14; 19; 27) the second counter-contact element (10; 13; 18; 26) intersects the plane of the bridge contact spring (7; 17).

2. A relay as claimed in Claim 1, characterised in that with its angled zone (10b) the second counter-contact element (10) embraces the free end of the bridge contact spring (7) in a U-formation.

3. A relay as claimed in Claim 1, whose bridge contact spring (17) contains a slot (16) at its free end, characterised in that the angled zone (14) of the second counter-contact element (13) extends through the slot (16).

4. A relay as claimed in Claim 1, characterised in that the second contact section (20) is offset in a direction at right angles to the base plane, in relation to the parallel section of the second counter-contact element (18), which is clamped in the carrier.

5. A relay as claimed in one of Claims 1 to 4, characterised in that an adjustable stop (30) for the contact spring forms an integral part of the second counter-contact element (26).

6. A relay as claimed in one of Claims 1 to 5. characterised in that the first counter-contact element (22) is secured in the carrier (23) at right angles to the second countercontact element (26) and is provided with a first contact section (24) bent at right angles.

## Revendications

1. Relais électromagnétique comportant une bobine (1) dont l'axe est parallèle au plan de base du relais et dont le noyau forme à une extrémité une surface polaire pour une armature (6) montée sur un bord de culasse (5), un support isolant (11) relié au corps de bobine et portant, dans la zone du flasque de bobine (3) voisine de l'armature (6) deux pièces de contacts antagonistes (9, 10; 9,13, 9, 18; 22, 26) qui s'étendent perpendiculairement au plan de base et pourvues d'éléments de branchement (9a; 10a), et dont la première (9; 22) présente une première section de contact (9b, 24) et la seconde deux sections (10,12; 13,15; 18, 20; 26, 28) situées dans des plans parallèles et décalées entre elles par des pliages multiples, la section qui forme l'extrémité libre de ce second élément de contacts antagonistes se situant en tant que seconde section de contact (12; 15; 20; 28), en alignement dans un plan commun avec la première section de contact (9b; 24), et comportant, en outre, un ressort à contacts à pont (7; 17), qui est fixé à l'armature (6) et qui, dans sa première position de commutation, ponte la première et la seconde section de contact, caractérisé par le fait que le second élément de contact antagoniste (10; 13; 18; 26) se trouve, avec sa section (10; 13; 18; 26) qui se situe vers l'élément de branchement (10a) de telle façon en face de la première section de contact (9b; 24), qu'il entoure avec celle-ci le ressort à contact à pont (7; 17), et que le ressort à contact à pont porte, dans sa seconde position de commutation contre cette section (10; 13; 18; 26), et que le second élément de contact antagoniste (10; 13; 18; 26) croise, avec sa partie coudée (10b; 14; 19; 27), le plan du ressort à contact à pont (7; 17).

2. Relais selon la revendication 1, caractérisé par le fait que le second élément de contact antagoniste (10) entoure, à la manière d'un U et par sa partie coudée (10b), l'extrémité libre de la pièce de contact à pont (7).

3. Relais selon la revendication 1, dont la pièce de contact à pont (17) comporte à son extrémité libre une fente (16), caractérisé par le fait que le second élément de contact antagoniste (13) passe, par sa partie coudée (14), à travers la fente (16).

4. Relais selon la revendication 1, caractérisé par le fait que la seconde section de contact (20) est disposée avec décalage, suivant une direction qui s'étend perpendiculairement au plan de base, par rapport à la seconde section parallèle du second élément de contact antagoniste (18) qui est encastré dans le support.

5. Relais selon l'une des revendications 1 à 4, caractérisé par le fait que sur le second élément de contact antagoniste (26) est conformée une butée réglable (30) pour le ressort de contact.

6. Relais selon l'une des revendications 1 à 5, caractérisé par le fait que le première élément de contact antagoniste (22) est ancré dans le support (23) suivant un angle droit par rapport au second élément de contact antagoniste (26), et présente une première section de contact (24) qui est coudée à angle droit.
